# FASCICULE DE BREVET EUROPEEN

(11) **EP 3 615 877 B1**
(45) Date de publication et mention de la délivrance du brevet: **09.08.2023**
(21) Numéro de dépôt: 18720326.0
(22) Date de dépôt: 12.04.2018
(51) Int. Cl.: F28D 9/00, F28D 21/00, F28F 9/02, F25J 5/00

(54) **ECHANGEUR DE CHALEUR À JONCTION D'ONDES AMÉLIORÉE, INSTALLATION DE SÉPARATION D'AIR ASSOCIÉE ET PROCÉDÉ DE FABRICATION D'UN TEL ÉCHANGEUR**
WÄRMETAUSCHER MIT VERBESSERTER VERBINDUNG DER WELLENFÖRMIGEN PACKUNGSELEMENTE, ANLAGE ZUR LUFTZERLEGUNG UND HERSTELLUNGSVERFAHREN DES WÄRMETAUSCHERS
HEAT EXCHANGER WITH IMPROVED CONNECTION OF WAVE SHAPED PACKING ELEMENTS, ASSOCIATED AIR SEPARATION INSTALLATION AND MANUFACTURING PROCESS OF THE HEAT EXCHANGER

(30) Priorité: 27.04.2017 FR 1753704
(43) Date de publication de la demande: 04.03.2020
(73) Titulaire: L'AIR LIQUIDE, Société Anonyme pour l'Etude et l'Exploitation des Procédés Georges Claude, 75007 Paris (FR)
(72) Inventeur: CARDON, Guillaume, 78300 Poissy (FR); CRAYSSAC, Frédéric, 78140 Velizy (FR); GRIGOLETTO, Philippe, 77270 Villeparisis (FR); HAIK-BERAUD, Natacha, 94500 Champigny-Sur-Marne (FR); ROUSSEAU, Frédéric, 78330 Fontenay le Fleury (FR); WAGNER, Marc, 94100 Saint Maur Des Fosses (FR)
(74) Mandataire: Air Liquide
(86) Numéro de dépôt international: PCT/FR2018/050924
(87) Numéro de publication internationale: WO 2018/197776

(56) Documents cités:
- FR-A1- 2 938 904

## Description

La présente invention est relative à un échangeur de chaleur du type à plaques et ailettes brasées pour la vaporisation d'un liquide frigorigène par échange de chaleur avec un fluide calorigène, ainsi qu'à un procédé d'assemblage d'un tel échangeur.

L'échangeur de chaleur peut en particulier être un vaporiseur utilisé dans une colonne de séparation d'air par distillation cryogénique pour assurer la vaporisation d'un liquide de cuve de colonne, par exemple de l'oxygène liquide , par échange de chaleur avec un gaz calorigène, par exemple l'air ou l'azote.

La présente invention trouve notamment application dans le domaine de la séparation de gaz par cryogénie, en particulier de la séparation d'air par cryogénie (connue sous l'acronyme anglais « ASU » pour unité de séparation d'air) exploitée pour la production d'oxygène gazeux sous pression. En particulier, la présente invention peut s'appliquer à un échangeur de chaleur qui vaporise un débit liquide, par exemple de l'oxygène, de l'azote et/ou de l'argon par échange de chaleur avec un gaz.

Si l'échangeur de chaleur se trouve dans la cuve d'une colonne de distillation, il peut constituer un vaporiseur fonctionnant en thermosiphon pour lequel l'échangeur est immergé dans un bain de liquide descendant la colonne ou un vaporiseur fonctionnant en vaporisation à film alimenté directement par le liquide tombant de la colonne et/ou par une pompe de recirculation.

La technologie couramment utilisée pour ces échangeurs à changement de phase est celle des échangeurs en aluminium à plaques et ailettes brasés, qui permettent d'obtenir des organes très compacts offrant une grande surface d'échange. Ces échangeurs sont constitués de plaques entre lesquelles sont insérées des ondes ou ailettes, formant ainsi un empilage de « passages » de vaporisation et de « passages » de condensation. Il existe différents types d'ondes comme les ondes droites, perforées ou à décalage partiel (« serrated »).

Dans le cas des vaporiseurs fonctionnant en mode vaporisation en film descendant, une partie de l'appareil est consacrée à la distribution du liquide dans les passages vaporisation et entre les canaux de l'onde d'échange.

Cette distribution propre à chaque vaporiseur s'effectue classiquement selon le principe décrit dans FR-A-2547898: l'alimentation des passages de vaporisation se fait par le haut des passages condensation. L'oxygène passe ensuite à travers une rangée de trous qui assurent sa distribution primaire dans les passages de vaporisation. Il s'écoule ensuite à travers une bande d'ondes à génératrice horizontale qui assure une distribution plus fine dite secondaire en vue de répartir l'oxygène liquide entre les canaux agencés dans les passages de vaporisation en aval de la bande d'ondes génératrice horizontale.

L'oxygène liquide qui est vaporisé contient des impuretés sous forme dissoutes. Les principales impuretés sont le protoxyde d'azote (N₂O), le dioxyde de carbone (CO₂), des hydrocarbures (C₂, C₃, ...). Suivant les conditions opératoires, ces impuretés peuvent se déposer dans les passages de vaporisation (soit sous forme solide, soit sous forme liquide). Il est important de maîtriser industriellement la formation de ces dépôts solides ou liquides pour éviter tout risque d'explosion.

Un des paramètres importants à la formation de dépôts, est le débit de liquide par canal (ou exprimé par mètre de périmètre à mouiller). En effet, lorsque le débit de liquide par canal est insuffisant pour mouiller la paroi, il y a formation de dépôts par vaporisation à sec.

Dans ce type de vaporiseur (à film), la distribution de l'oxygène liquide joue un rôle essentiel sur son fonctionnement (performance et sécurité). Il est donc nécessaire d'assurer en toutes circonstances, une bonne distribution liquide à l'intérieur de chaque canal. Pour cela la distribution liquide doit être suffisamment uniforme entre canaux. Une distribution de liquide non uniforme peut entraîner un mauvais mouillage des ondes notamment dans la partie basse de l'échangeur et par conséquent, la formation de dépôts par vaporisation à sec. La difficulté est d'assurer un débit de liquide équivalent dans tous les canaux vu le nombre de canaux par passage et par corps (550 canaux/passage, 55 000 canaux/corps).

La qualité de cette distribution liquide dépend d'une bonne conception et dimensionnement du distributeur.

La distribution dite secondaire (répartition du liquide entre canaux) utilise typiquement une bande d'ondes à génératrice horizontale, éventuellement à décalage partiel.

Or, la disposition de cette bande d'ondes à l'intérieur de chaque passage de vaporisation présente certains inconvénients.

En effet, du fait de la largeur des passages définis entre chaque plaque de l'échangeur, typiquement de l'ordre de 1000 à 1200 mm, il est nécessaire de juxtaposer au moins deux ondes dans un même passage afin d'en garnir toute la largeur.

Lors de l'assemblage de l'échangeur, ces ondes sont juxtaposées avec un jeu nul ou quasi-nul. Toutefois, l'étape de fixation des ondes par brasage aux plaques adjacentes peut occasionner l'apparition d'un jeu au niveau de la jonction entre deux ondes. En particulier, un léger déplacement d'une onde par rapport à l'autre peut se produire lors de la fusion du métal de brasure.

Les jeux entre ondes adjacentes constituent des passages préférentiels pour le liquide, engendrant une suralimentation en liquide des canaux se situant juste en dessous du jeu mais surtout, une sous-alimentation en liquide des canaux en périphérie de ces derniers.

On connait du document FR-A-2938904 des solutions permettant de maintenir entre elles les ondes d'un échangeur. Toutefois, ces solutions ne donnent pas entière satisfaction, notamment car ne permettant pas un assemblage assez solide des ondes entre elles. En outre, ces solutions peuvent poser problème du fait de la complexité et du coût des pièces de maintien utilisées et de leur mise en place difficile au sein de l'échangeur, incompatible avec un procédé de fabrication industriel.

La présente invention a notamment pour but de résoudre tout ou partie des problèmes mentionnés ci-avant, en proposant un échangeur de chaleur dans lequel la distribution du fluide frigorigène est la plus uniforme possible.

Dans ce but, l'invention a pour objet un échangeur de chaleur selon la revendication 1.

Selon le cas, l'échangeur selon l'invention peut comprendre l'une ou plusieurs des caractéristiques ci-dessous :
- plusieurs organes d'assemblage sont disposés le long des bords adjacents.
- le rapport entre la section transversale de l'organe d'assemblage et la section transversale du canal de la première onde et/ou le rapport entre la section transversale de l'organe d'assemblage et la section transversale du canal de la deuxième onde, lesdites sections étant mesurées dans un plan perpendiculaire à la première direction z, est inférieur ou égal à 50%, de préférence compris entre 15 et 35%.
- l'organe d'assemblage est de forme cylindrique et présente un diamètre extérieur donné, les rapports entre les largeurs des canaux, mesurées selon la deuxième direction x, et ledit diamètre extérieur étant compris entre 95 et 85%.
- le diamètre extérieur de l'organe d'assemblage est compris entre 0,5 et 2 mm, de préférence compris entre 1 et 1,3 mm.
- l'organe d'assemblage comprend une première portion engagée à force dans au moins une partie d'un canal et une deuxième portion engagée à force dans au moins une partie d'un canal de la deuxième onde, lesdites première et deuxième portion ayant des longueurs, mesurées parallèlement à la première direction z, supérieure ou égale à 5 mm, de préférence entre 30 et 50 mm, de préférence encore environ égale à 40 mm.
- l'organe d'assemblage comprend une paroi périphérique percée ou rainurée.
- les première et deuxième ondes sont formées d'un premier matériau et l'organe d'assemblage est formé d'un deuxième matériau, le deuxième matériau ayant une température de fusion supérieure ou égale à la température de fusion du premier matériau.
- les première et deuxième ondes comprennent chacune une succession de jambes d'onde reliées par des sommets d'onde, l'organe d'assemblage étant engagé de force entre au moins des portions de deux jambes d'onde successives de la première onde d'une part, et entre au moins des portions de deux jambes d'onde successives de la deuxième onde d'autre part.
- chaque canal est défini entre une plaque, deux jambes d'onde successives de la première ou de la deuxième onde et un sommet d'onde reliant lesdites deux jambes d'onde.
- les première et deuxième ondes sont choisies parmi les ondes droites, les ondes droites perforées, les ondes à décalage partiel, les ondes à vagues ou à arête de hareng.

Selon un autre aspect, l'invention concerne une installation de séparation d'air par distillation, caractérisée en ce qu'elle comprend au moins un échangeur de chaleur selon l'une des revendications précédentes et en ce que l'installation comprend des moyens d'alimentation pour distribuer dans des passages de l'échangeur de l'oxygène liquide en tant que fluide frigorigène et de l'azote gazeux en tant que fluide calorigène.

L'invention va maintenant être mieux comprise grâce à la description qui va suivre, donnée à titre d'exemple non limitatif et faite en référence aux Figures ciannexées parmi lesquelles :
- la Figure 1 est un vue tridimensionnelle partielle d'un échangeur selon un mode de réalisation de l'invention,
- la Figure 2 est une vue schématique en coupe de l'échangeur de la Figure 1,
- la Figure 3 schématise une onde d'un échangeur selon un mode de réalisation de l'invention,
- les Figures 4A, 4B sont des vues schématiques, suivant respectivement deux plans de coupe perpendiculaires entre eux, de deux ondes d'un échangeur selon un autre mode de réalisation de l'invention,
- la Figure 5 est une vue tridimensionnelle d'une des ondes des Figures 4A et 4B.

La Figure 1 illustre un mode de réalisation d'un échangeur de chaleur 2 pouvant être utilisé dans une installation de distillation d'air du type à double colonne. En fonctionnement, un échange de chaleur d'opère entre de l'oxygène liquide en tant que fluide frigorigène et de l'azote gazeux en tant que fluide calorigène.

L'échangeur 2 comporte une enveloppe étanche 40 contenant un ensemble de plaques 4 rectangulaires, généralement formées d'aluminium, qui s'étendent globalement parallèlement les unes aux autres. Les plaques 4 définissent ainsi une pluralité de passages destinés à l'écoulement de l'oxygène (passages 17) ou à l'écoulement de l'azote (passages 18).

Sur la majeure partie de leur hauteur, les passages 17, 18 contiennent chacun des ondes d'échange de chaleur 19 constituées dans cet exemple de tôles d'aluminium ondulées perforées. Ces ondes d'échange 19 sont de préférence du type à génératrice verticale, ou disposition dite « easyway ». Dans ce cas, les ondes d'échange 19 présentent, en fonctionnement, une direction globale d'ondulation (suivant la direction z sur la Figure 1) perpendiculaire à la direction d'écoulement (suivant la direction x sur la Figure 1) des fluides dans les passages considérés.

A l'extrémité supérieure des passages 17 et 18, les ondes d'échange 19 sont prolongées respectivement par des bandes d'ondes de distribution 24 et des ondes classiques 20. Au-dessus des ondes 20, les passages 17 et 18 sont fermés respectivement par des barres horizontales 28 et 21.

L'espace situé au-dessus des plaques 4 renferme un bain d'oxygène liquide 5. L'oxygène liquide du bain 5 s'écoule par des orifices 29 percés le long des barres 28 assurant une distribution primaire de l'oxygène liquide entre tous les passages 17 pour l'oxygène et sur toute la largeur de chaque passage 17, en direction des bandes d'ondes 24. Les bandes d'ondes 24 sont généralement formées de tôles d'aluminium ondulées non perforées du type à génératrice horizontale, ou disposition dite « *hardway* ». Dans ce cas, les bandes d'ondes 24 présentent, en fonctionnement, une direction globale d'ondulation (suivant la direction x sur la Figure 1) parallèle à la direction d'écoulement des fluides dans les passages considérés.

En même temps, l'azote gazeux parvient dans l'échangeur par une boîte d'alimentation (non illustrée) et les ondes de distribution 20, puis s'écoule vers le bas le long des passages 18. Ce faisant, il cède progressivement de la chaleur à l'oxygène liquide qui se trouve dans les passages 17 adjacents, de sorte que l'oxygène se vaporise et que l'azote se condense.

La Figure 2 schématise un passage 17 pour l'écoulement de l'oxygène liquide. Le passage 17 est formé entre deux plaques verticales parallèles (non représentées) séparées par des barres 15, 7 qui bouchent les passages.

Il est difficile de fabriquer des ondes suffisamment larges pour couvrir toute la largeur d'un passage de l'échangeur. Comme on le voit sur la Figure 2, on utilise donc au moins une première onde 14 et une deuxième onde 34 juxtaposées de manière à former une bande d'onde 24 telle que représentée sur la Figure 1.

Plus précisément, les première et deuxième ondes 14, 34 s'étendent entre deux plaques successives (non illustrée sur la Figure 2) de façon à définir, au sein du passage 17, une pluralité de canaux 14, 34. Les première et deuxième ondes 14, 34 comprennent deux bords 10, 30 adjacents, définissant entre elles un jeu 31 nul ou très faible, typiquement un jeu de 0,1 à 5 mm au plus.

En fonctionnement, l'oxygène liquide passe par des trous (non représentés sur la Figure 2) placés au-dessus des première et deuxième ondes 14, 34, à un débit défini par la section de passage de ces derniers et par la hauteur du bain liquide qui le surmonte. Les trous assurent donc une distribution primaire de l'oxygène liquide sur toute la largeur du passage 17, et l'oxygène liquide ainsi pré-distribué s'écoule sur les ondes 14, 34, lesquelles en assure une distribution secondaire fine sur toute la largeur du passage 17. L'oxygène liquide aborde ainsi une onde inférieure à génératrice verticale 19 en ruisselant de façon la plus homogène possible sur toutes les parois du passage qui lui est affecté, c'est-à-dire en formant sur ces parois un film continu descendant.

On comprend donc qu'il est important que les deux bords 10, 30 des ondes 14, 34 se contactent le plus parfaitement possible pour éviter des fuites de liquide et donc de réduire le risque que les ondes 14, 34 ne bougent l'une par rapport à l'autre au cours du brasage de l'échangeur.

Pour se faire, l'échangeur selon l'invention comprend un organe d'assemblage 13 s'étendant de part et d'autre des bords 10, 30 de manière à assembler lesdites ondes 1, 3 l'une à l'autre. Selon l'invention, l'organe d'assemblage 13 est engagé de force dans au moins une partie d'un canal 14 de la première onde 1 d'une part, et dans au moins une partie d'un canal 34 de la deuxième onde 3 d'autre part.

En d'autres termes, l'organe 13 est engagé ou emmanché en force dans au moins une partie d'un canal 14 de la première onde 1 d'une part, et dans au moins une partie d'un canal 34 de la deuxième onde 3 d'autre part.

En fait, l'organe d'assemblage 13 est engagé sous contrainte dans les canaux des ondes. On pourra par exemple faire pénétrer l'organe 13 dans les canaux 14, 34 au moyen d'un petit outillage, tel un tournevis plat, permettant d'engager en force l'organe d'assemblage au fond de l'onde et en exerçant une pression manuelle. La liaison entre l'organe 13 et les ondes 14, 34 est assurée par déformation élastique de l'un et/ou de l'autre de ces éléments.

De cette manière, l'organe d'assemblage 13 est bloqué en position à l'intérieur des canaux 14, 34 par un effet de coincement, ce qui entraîne l'immobilisation des première et deuxième ondes 1, 3 l'une par rapport à l'autre. Le blocage en force de l'organe d'assemblage 13 dans les première et deuxièmes ondes 1, 3 assure une solidarisation de l'organe d'assemblage 13 avec les première et deuxièmes ondes 1, 3 forte qu'avec un simple encastrement, et donc une solidarisation plus forte entre les ondes 1, 3. Les ondes 1, 3 sont ainsi assemblées l'une à l'autre par l'intermédiaire de l'organe 13. Le risque d'apparition d'un jeu entre les ondes au cours de l'assemblage de l'échangeur est donc grandement limité, voire éliminé.

L'assemblage entre les ondes 1, 3 peut ainsi être réalisé de façon simple et rapide. L'assemblage ne nécessite aucun moyen complémentaire de fixation et peut être aisément mis en oeuvre au niveau industriel, avec un coût d'investissement faible.

De préférence, les bords 10, 30 des premières et deuxième ondes 1, 3 sont positionnées en contact ou en quasi-contact l'une par rapport à l'autre de manière à ce qu'il n'existe aucun ou quasiment aucun jeu entre lesdites ondes 1, 3.

Avantageusement, les deux ondes 1,3 ont la même configuration en termes de forme, de dimensions et de direction d'ondulation et être déposées de sorte que leurs bords se rejoignent parfaitement.

L'échangeur pourra comprendre plusieurs organes d'assemblage 13 disposés le long des bords 10, 30. Le nombre d'organes d'assemblage 13 disposés le long des bords 10, 30 pourra être adapté en fonction de la longueur desdits bords. Par exemple, pour des ondes d'une longueur comprise entre 30 et 100 mm, l'échangeur peut comprend deux organes d'assemblage 13, comme illustré sur la Figure 3.

Les Figures 3 et 4 schématisent des modes de réalisation de l'invention dans lesquels les canaux 14, 34 et l'organe d'assemblage 13 s'étendent globalement parallèlement à une première direction z.

De préférence, la longueur des portions de l'organe 13 engagées d'une part dans la première onde 1 et d'autre part dans la deuxième onde 3, mesurée le long de la première direction z est supérieure ou égale à 5 mm, de manière à assurer une liaison suffisante avec les ondes 1, 3. A titre d'exemple, on pourra utiliser un organe 13 d'une longueur totale de l'ordre de 40 mm, des portions d'une longueur d'environ 20 mm chacune étant engagées dans la première onde 1 et le deuxième onde 3 respectivement.

Selon l'invention, l'organe d'assemblage 13 présente, suivant au moins une deuxième direction x orthogonale à ladite première direction z et avant d'être engagé de force, une dimension extérieure supérieure ou égale à la dimension intérieure des canaux 14, 34 suivant ladite deuxième direction x.

Etant noté que dans le cadre de l'invention, les dimensions ou sections de l'organe d'assemblage 13 s'entendent de valeurs mesurées avant son assemblage par engagement dans les canaux des ondes, c'est-à-dire avant toute déformation éventuelle de l'organe 13.

De préférence, on mettra en oeuvre un surdimensionnement de l'organe d'assemblage 13 par rapport à une ou plusieurs dimensions transverses intérieures des canaux des ondes, de façon à assurer une plus grande solidité à l'assemblage.

Ainsi, le rapport entre la dimension intérieure du canal 14 de la première onde 1 et ladite dimension extérieure de l'organe d'assemblage 13 et le rapport entre la dimension intérieure du canal 34 de la deuxième onde 3 et ladite dimension extérieure de l'organe d'assemblage 13 sont compris entre 100 et 70% de préférence encore compris entre 95 et 85%. De telles valeurs permettent de réaliser un assemblage sans outillage lourd puisque l'effort d'engagement peut être assuré à la main.

Avantageusement, l'engagement de force est réalisé par un ajustement dit serré. En d'autres termes, les valeurs de serrages, défini comme les écarts entre la ou les dimensions extérieures de l'organe 13 et les dimensions intérieures des canaux dans les mêmes directions sont relativement élevés, de préférence compris entre 0,1 et 0,5 mm.

De préférence, ladite au moins une dimension extérieure de l'organe d'assemblage 13 est comprise entre 0,5 et 2 mm, de préférence comprise entre 1 et 1,3 mm. De telles dimensions extérieures sont avantageuses puisque l'organe d'assemblage 13 n'occupe alors qu'une partie de la hauteur des canaux 14, 34 qui, pour des ondes classiques, est généralement supérieure à 2 mm, typiquement comprise entre 3 et 8 mm. Ladite hauteur correspondant, en référence à la Figure 3, à la dimension intérieure du canal 14 mesurée selon une troisième direction y orthogonale à la première direction z et à la deuxième direction x. A noter que la dimension extérieure de l'organe d'assemblage 13 sera avantageusement adaptée en fonction de la hauteur de l'onde.

De préférence, les hauteurs sont choisies de sorte que les première et deuxième ondes 1, 3 s'étendent dans la quasi-totalité, voire la totalité, de la largeur du passage 17 selon la troisième direction y.

Selon un mode de réalisation avantageux, illustré notamment par la Figure 3, les première et deuxième ondes 1, 3 comprennent chacune une succession de jambes d'onde 123 reliées par des sommets d'onde 121, les jambes d'onde 123 se succédant selon une direction dite d'ondulation D. L'organe d'assemblage 13 étant engagé de force entre au moins des portions de deux jambes d'onde successives de la première onde d'une part, et entre au moins des portions de deux jambes d'onde successives de la deuxième onde d'autre part. Pour des raisons de clarté, seule la première onde 1 est illustrée.

Chaque canal 14, 34 est défini entre une plaque 4, deux jambes d'onde 123 successives et le sommet d'onde 121 de la première ou de la deuxième onde 1, 3 reliant les deux jambes d'onde. Chaque canal 14 forme donc un passage libre au sein du passage 14, l'organe 13 étant engagé, avant mise en place des ondes entre les plaques 4, entre deux jambes d'onde 123 successives.

Les première et deuxième ondes 1, 3 sont choisies parmi les ondes droites, les ondes droites perforées, les ondes à décalage partiel, les ondes à vagues ou à arête de hareng. Les première et deuxième ondes 1, 3 ont de préférence une direction, une forme et une dimension d'ondulation substantiellement identique. De préférence, les première et deuxième ondes sont chacune formées d'une tôle, ou feuillard, d'aluminium ondulée.

L'organe d'assemblage 13 peut présenter, dans un plan perpendiculaire à la première direction z, une section transversale de forme circulaire, carrée, rectangulaire, octogonale ou triangulaire.

De préférence, le rapport entre la section transversale de l'organe d'assemblage 13 et la section transversale du canal 14 de la première onde 1 et/ou le rapport entre la section transversale de l'organe d'assemblage 13 et la section transversale du canal 34 de la deuxième onde 3 est inférieur ou égal à 50%, de préférence compris entre 15 et 35%. Ainsi, on limite la réduction de la section de passage pour l'écoulement du fluide à travers l'onde 1 et l'organe d'assemblage 13 ne perturbe pas la distribution du fluide.

Avantageusement, l'organe d'assemblage 13 est une pièce pleine. Selon l'invention, l'organe 13 est une pièce de forme cylindrique, en particulier pleine ou tubulaire.

Selon un mode de réalisation particulier, l'organe 13 se présente sous la forme d'une tige cylindrique pleine. On pourra par exemple utiliser une baguette de soudage en tant qu'organe d'assemblage 13. De tels composants sont disponibles dans le commerce et différents matériaux ou diamètres sont disponibles. Plusieurs morceaux de la longueur souhaitée peuvent même être découpés à partir d'une baguette.

La Figure 3 est une vue en coupe transversale d'une première onde 1 droite présentant des jambes d'onde 123 à surface plane. Selon cet exemple de réalisation, les canaux 14 présentent une section transversale de forme générale rectangulaire. Un organe 13 de section transversale circulaire est engagé de force entre deux jambes d'onde 123 successives. Les bords (10, 30) s'étendent parallèlement à la deuxième direction x. La deuxième onde 3 (non illustrée) agencée bord à bord avec la première onde 1 présente une forme et une dimension d'ondulation similaires.

Dans l'exemple donné en Figure 3, le dimensionnement de l'organe d'assemblage 13 est déterminé par rapport à la largeur des canaux 14, 34, correspondant à la dimension intérieure d mesurée suivant la deuxième direction x.

L'organe 13 est tel que le rapport entre la dimension intérieure d et le diamètre extérieur de l'organe 13 est compris entre 100 et 70%, de préférence compris entre 95 et 85%. De telles valeurs permettent un assemblage sans outillage lourd puisque l'effort peut être assuré à la main.

L'organe d'assemblage 13 présente un diamètre extérieur donné, typiquement compris entre 0,5 et 2 mm, de préférence compris entre 1 et 1,3 mm. De la sorte, l'organe d'assemblage 13 n'occupe qu'une partie de la hauteur du canal 14 qui, pour des ondes classiques, est généralement supérieure à 2 mm, typiquement comprise entre 3 et 8 mm.

Les caractéristiques énoncées ci-avant pour la première onde 1 s'appliquent bien entendu à la deuxième onde 3.

Des orifices pourront éventuellement être percés à travers l'organe d'assemblage 13 et/ou ledit organe 13 pourra présenter une paroi périphérique rainurée. On ménagera ainsi des espaces libres supplémentaires au sein des canaux 14, 34, ce qui évitera de réduire la section de passage pour l'écoulement du fluide et limitera encore la perturbation de la distribution du fluide.

De préférence, l'organe d'assemblage 13 est formé d'un matériau ayant une température de fusion supérieure ou égale à celle des matériaux des première et deuxième ondes 1, 3. Ainsi, on évite de fondre l'organe d'assemblage 13 lors du brasage de l'échangeur.

De préférence, les première et deuxième ondes 1, 3 et l'organe d'assemblage 13 sont formés d'un matériau identique, afin notamment de ne pas engendrer de différences de dilatation de l'organe 13 par rapport aux ondes 1 et 3 lors du fonctionnement de l'échangeur, en particulier pendant sa mise en froid et pendant son réchauffement à température ambiante lors de l'arrêt de l'ASU par exemple. De telles différences de dilatation peuvent aussi apparaître lors des variations de température au cours du brasage.

Les première et deuxième ondes 1, 3 et l'organe d'assemblage 13 sont avantageusement formées d'un matériau métallique. Ce matériau pourra être choisi parmi l'acier inoxydable, l'aluminium ou un alliage d'aluminium.

Les Figures 4A, 4B et 5 illustrent une variante de réalisation dans laquelle les ondes 1, 3 sont à décalage partiel. Plus précisément, et comme visible sur la Figure 5, chaque facette horizontale ou pseudo-horizontale 25 des ondes 1,3 est pourvue, à intervalles réguliers, d'un crevé 26 décalé vers le haut d'un quart de pas d'onde. La largeur des crevés, mesurée le long d'une génératrice de l'onde, est du même ordre que la distance qui sépare chacun d'eux des deux crevés adjacents situés sur la même facette.

Dans cette variante, la largeur des canaux 14, 34 mesurée suivant la deuxième direction x varie suivant la première direction z selon la façon dont sont positionnés les crevés 26. On dimensionne de préférence l'organe d'assemblage 13 par rapport à la largeur minimale des canaux 14, 34 correspondant à la dimension intérieure d telle que représentée sur la Figure 5.

La largeur des canaux 14, 34 correspond à la dimension intérieure d mesurée suivant la deuxième direction x, les dimensions extérieures de l'organe d'assemblage 13 étant définies de sorte qu'il puisse être engagé de force dans lesdits canaux 14, 34.

Avantageusement, la pluralité de passages définie entre les plaques 4 de l'échangeur comprend un premier ensemble de passage 17 prévus pour l'écoulement d'un fluide frigorigène et un deuxième ensemble de passages 18 pour l'écoulement d'un fluide calorigène.

L'invention est particulièrement avantageuse dans le cas d'un fluide frigorigène à l'état liquide. L'organe d'assemblage 13 est de préférence agencé entre les première et deuxième ondes 1,3 d'au moins un passage 17 du premier ensemble.

De préférence, les première et deuxième ondes 1, 3 agencées dans les passages 17, 18 sont à génératrice horizontale, c'est-à-dire disposées en configuration « *hardway* ».

Avantageusement, les première et deuxième ondes 1, 3 sont prolongées, en aval en suivant la direction d'écoulement du fluide dans le passage considéré, par des ondes d'échange de chaleur 19. Ces ondes d'échange 19 sont de préférence du type à génératrice verticale, c'est-à-dire disposées en configuration « easyway ».

De préférence, la deuxième direction x est verticale lorsque l'échangeur 2 est en fonctionnement. Les fluides frigorigènes et calorigènes s'écoulent globalement verticalement et à co-courant, dans le sens descendant.

Bien entendu, l'invention n'est pas limitée aux exemples particuliers décrits et illustrés dans la présente demande. D'autres variantes ou modes de réalisation à la portée de l'homme du métier peuvent aussi être envisagés sans sortir du cadre de l'invention définie par les revendications ci-après.

Ainsi, d'autres directions et sens d'écoulement des fluides sont envisageables, sans sortir du cadre de la présente invention. Par exemple, on pourra envisager une circulation des fluides à contre-courant dans l'échangeur 2. Un ou plusieurs fluides frigorigènes et un ou plusieurs fluides calorigènes de natures différentes peuvent aussi s'écouler au sein des passages 17, 18 d'un même échangeur.

Il est aussi envisageable que les ondes de l'échangeur présentent des directions, dimensions et/ou formes d'ondulation différentes de celles des modes de réalisation décrits ci-avant.

## Revendications

1. Echangeur de chaleur (2) pour vaporiser un fluide frigorigène par échange de chaleur avec un fluide calorigène, ledit échangeur (2) comprenant :
- plusieurs plaques (4) parallèles s'étendant parallèlement à une deuxième direction (x) et définissant entre elles une pluralité de passages (17, 18) adaptés pour l'écoulement du fluide frigorigène ou du fluide calorigène,
- une première onde (1) et une deuxième onde (3) s'étendant entre deux plaques (4) successives de façon à définir, au sein d'un même passage (17), une pluralité de canaux (14, 34) s'étendant globalement parallèlement à une première direction (z) orthogonale à la deuxième direction (x), lesdites première et deuxième onde (1,3) comprenant deux bords (10, 30) adjacents s'étendant parallèlement à la deuxième direction (x),
- au moins un organe d'assemblage (13) s'étendant de part et d'autre des bords (10, 30) de manière à lier lesdites ondes (1, 3) l'une à l'autre,
**caractérisé en ce que** l'organe d'assemblage (13) est engagé de force dans au moins une partie d'un canal (14) de la première onde (1) d'une part, et dans au moins une partie d'un canal (34) de la deuxième onde (3) d'autre part, ledit organe d'assemblage (13) étant de forme cylindrique, s'étendant parallèlement à la première direction (z) et présentant, avant engagement, un diamètre extérieur donné, les rapports entre les largeurs des canaux (14, 34), mesurées suivant la deuxième direction (x), et ledit diamètre extérieur étant compris entre 100 et 70%,.

2. Echangeur selon la revendication 1, **caractérisé en ce qu'**il comprend plusieurs organes d'assemblage (13) disposés le long des bords (10, 30) adjacents.

3. Echangeur selon l'une des revendications précédentes, **caractérisé en ce que** le rapport entre la section transversale de l'organe d'assemblage (13) et la section transversale du canal (14) de la première onde (1) et/ou le rapport entre la section transversale de l'organe d'assemblage (13) et la section transversale du canal (34) de la deuxième onde (3) étant inférieur ou égal à 50%, de préférence compris entre 15 et 35%, lesdites sections transversales étant mesurées dans un plan perpendiculaire à la première direction (z).

4. Echangeur selon l'une des revendications précédentes, **caractérisé en ce que** les rapports entre les largeurs des canaux (14, 34), mesurées selon la deuxième direction (x), et ledit diamètre extérieur de l'organe d'assemblage (13) sont compris entre 95 et 85%.

5. Echangeur selon l'une des revendications précédentes, **caractérisé en ce que** le diamètre extérieur de l'organe d'assemblage (13) est compris entre 0,5 et 2 mm, de préférence compris entre 1 et 1,3 mm.

6. Echangeur selon l'une des revendications précédentes, **caractérisé en ce que** l'organe d'assemblage (13) comprend une première portion engagée à force dans au moins une partie d'un canal (14) et une deuxième portion engagée à force dans au moins une partie d'un canal (34) de la deuxième onde (3), lesdites première et deuxième portion ayant des longueurs, mesurées parallèlement à la première direction (z), supérieure ou égale à 5 mm, de préférence entre 30 et 50 mm, de préférence encore environ égale à 40 mm.

7. Echangeur selon l'une des revendications précédentes, **caractérisé en ce que** l'organe d'assemblage (13) comprend une paroi périphérique percée ou rainurée.

8. Echangeur selon l'une des revendications précédentes, **caractérisé en ce que** les première et deuxième ondes (1, 3) sont formées d'un premier matériau et l'organe d'assemblage (13) est formé d'un deuxième matériau, le deuxième matériau ayant une température de fusion supérieure ou égale à la température de fusion du premier matériau.

9. Echangeur selon l'une des revendications précédentes, **caractérisé en ce que** les première et deuxième ondes (1, 3) comprennent chacune une succession de jambes d'onde (123) reliées par des sommets d'onde (121), l'organe d'assemblage (13) étant engagé de force entre au moins des portions de deux jambes d'onde successives de la première onde d'une part, et entre au moins des portions de deux jambes d'onde successives de la deuxième onde d'autre part.

10. Echangeur selon la revendication 9, **caractérisé en ce que** chaque canal (14, 34) est défini entre une plaque (4), deux jambes d'onde (123) successives de la première ou de la deuxième onde (1, 3) et un sommet d'onde (121) reliant lesdites deux jambes d'onde.

11. Echangeur de chaleur suivant l'une des revendications précédentes, **caractérisé en ce que** les première et deuxième ondes (1,3) sont choisies parmi les ondes droites, les ondes droites perforées, les ondes à décalage partiel, les ondes à vagues ou à arête de hareng.

12. Installation de séparation d'air par distillation, **caractérisée en ce qu'**elle comprend au moins un échangeur de chaleur selon l'une des revendications précédentes et **en ce que** l'installation comprend des moyens d'alimentation pour distribuer dans des passages de l'échangeur de l'oxygène liquide en tant que fluide frigorigène et de l'azote gazeux en tant que fluide calorigène.

## Patentansprüche

1. Wärmetauscher (2) zum Verdampfen eines Kältemittels durch Wärmeaustausch mit einem kalorigenen Fluid, wobei der Wärmetauscher (2) umfasst:
- mehrere parallele Platten (4), die sich parallel zu einer zweiten Richtung (x) erstrecken und zwischen sich mehrere Durchlässe (17, 18) definieren, die für das Fließen des Kältemittels oder des kalorigenen Fluids ausgelegt sind,
- eine erste Welle (1) und eine zweite Welle (3), die sich zwischen zwei aufeinander folgenden Platten (4) erstrecken, um so innerhalb ein und desselben Durchlasses (17) mehrere Kanäle (14, 34) zu definieren, die sich im Wesentlichen parallel zu einer ersten Richtung (z) erstrecken, die zu der zweiten Richtung (x) orthogonal ist, wobei die erste und die zweite Welle (1, 3) zwei benachbarte Ränder (10, 30) umfassen, die sich parallel zur zweiten Richtung (x) erstrecken,
- mindestens ein Verbindungsorgan (13), das sich beiderseits der Ränder (10, 30) erstreckt, um so die Wellen (1, 3) miteinander zu verbinden,
**dadurch gekennzeichnet, dass** das Verbindungsorgan (13) unter Kraftanwendung in wenigstens einen Teil eines Kanals (14) der ersten Welle (1) einerseits und in wenigstens einen Teil eines Kanals (34) der zweiten Welle (3) andererseits eingesetzt ist, wobei das Verbindungsorgan (13) von zylindrischer Form ist, sich parallel zur ersten Richtung (z) erstreckt und vor dem Einsetzen einen gegebenen Außendurchmesser aufweist, wobei die Verhältnisse zwischen den in der zweiten Richtung (x) gemessenen Breiten der Kanäle (14, 34) und dem Außendurchmesser zwischen 100 und 70 % liegen.

2. Wärmetauscher nach Anspruch 1, **dadurch gekennzeichnet, dass** er mehrere Verbindungsorgane (13) umfasst, die entlang der benachbarten Ränder (10, 30) angeordnet sind.

3. Wärmetauscher nach einem der vorhergehenden Ansprüche, **dadurch gekennzeichnet, dass** das Verhältnis zwischen dem Querschnitt des Verbindungsorgans (13) und dem Querschnitt des Kanals (14) der ersten Welle (1) und/oder das Verhältnis zwischen dem Querschnitt des Verbindungsorgans (13) und dem Querschnitt des Kanals (34) der zweiten Welle (3) kleiner oder gleich 50 % ist und vorzugsweise zwischen 15 und 35 % liegt, wobei diese Querschnitte in einer zur ersten Richtung (z) senkrechten Ebene gemessen werden.

4. Wärmetauscher nach einem der vorhergehenden Ansprüche, **dadurch gekennzeichnet, dass** die Verhältnisse zwischen den in der zweiten Richtung (x) gemessenen Breiten der Kanäle (14, 34) und dem Außendurchmesser des Verbindungsorgans (13) zwischen 95 und 85 % liegen.

5. Wärmetauscher nach einem der vorhergehenden Ansprüche, **dadurch gekennzeichnet, dass** der Außendurchmesser des Verbindungsorgans (13) zwischen 0,5 und 2 mm, vorzugsweise zwischen 1 und 1,3 mm liegt.

6. Wärmetauscher nach einem der vorhergehenden Ansprüche, **dadurch gekennzeichnet, dass** das Verbindungsorgan (13) einen ersten Abschnitt, der unter Kraftanwendung in wenigstens einen Teil eines Kanals (14) eingesetzt ist, und einen zweiten Abschnitt, der unter Kraftanwendung in wenigstens einen Teil eines Kanals (34) der zweiten Welle (3) eingesetzt ist, umfasst, wobei der erste und der zweite Abschnitt parallel zur ersten Richtung(z) gemessene Längen aufweisen, die größer oder gleich 5 mm sind, vorzugsweise zwischen 30 und 50 mm liegen und, noch stärker bevorzugt, ungefähr gleich 40 mm sind.

7. Wärmetauscher nach einem der vorhergehenden Ansprüche, **dadurch gekennzeichnet, dass** das Verbindungsorgan (13) eine durchbohrte oder gerillte Umfangswand umfasst.

8. Wärmetauscher nach einem der vorhergehenden Ansprüche, **dadurch gekennzeichnet, dass** die erste und die zweite Welle (1, 3) aus einem ersten Material ausgebildet sind und das Verbindungsorgan (13) aus einem zweiten Material ausgebildet ist, wobei das zweite Material eine Schmelztemperatur aufweist, die höher als die oder gleich der Schmelztemperatur des ersten Materials ist.

9. Wärmetauscher nach einem der vorhergehenden Ansprüche, **dadurch gekennzeichnet, dass** die erste und die zweite Welle (1, 3) jeweils eine Folge von Wellenflanken (123), die durch Wellenscheitel (121) verbunden sind, umfassen, wobei das Verbindungsorgan (13) unter Kraftanwendung zwischen wenigstens Abschnitte von zwei aufeinander folgenden Wellenflanken der ersten Welle einerseits und zwischen wenigstens Abschnitte von zwei aufeinander folgenden Wellenflanken der zweiten Welle andererseits eingesetzt ist.

10. Wärmetauscher nach Anspruch 9, **dadurch gekennzeichnet, dass** jeder Kanal (14, 34) zwischen einer Platte (4), zwei aufeinander folgenden Wellenflanken (123) der ersten oder der zweiten Welle (1, 3) und einem Wellenscheitel (121), der diese zwei Wellenflanken verbindet, definiert ist.

11. Wärmetauscher nach einem der vorhergehenden Ansprüche, **dadurch gekennzeichnet, dass** die erste und die zweite Welle (1, 3) aus geraden Wellen, durchbrochenen geraden Wellen, teilversetzten Wellen, geschwungenen oder Fischgrät-Wellen ausgewählt sind.

12. Anlage zur Luftzerlegung durch Destillation, **dadurch gekennzeichnet, dass** sie mindestens einen Wärmetauscher nach einem der vorhergehenden Ansprüche umfasst, und dadurch, dass die Anlage Zuführungsmittel umfasst, um in den Durchlässen des Wärmetauschers flüssigen Sauerstoff als Kältemittel und gasförmigen Stickstoff als kalorigenes Fluid zu verteilen.

## Claims

1. Heat exchanger (2) for vaporizing a refrigerant fluid by exchange of heat with a thermogenic fluid, said exchanger (2) comprising:
- several parallel plates (4) extending parallel to a second direction (x) and between them defining a plurality of passages (17, 18) designed for the flow of the refrigerant fluid or of the thermogenic fluid,
- a first corrugated fin (1) and a second corrugated fin (3) extending between two successive plates (4) in such a way as to define, within the one same passage (17), a plurality of channels (14, 34) extending overall parallel to a first direction (z) orthogonal to the second direction (x), said first and second corrugated fins (1, 3) comprising two adjacent edges (10, 30) extending parallel to the second direction (x),
- at least one assembly member (13) extending on each side of the edges (10, 30) so as to join said corrugated fins (1, 3) together,
**characterized in that** the assembly member (13) is forcibly engaged, on the one hand, in at least part of a channel (14) of the first corrugated fin (1) and, on the other hand, in at least part of a channel (34) of the second corrugated fin (3), said assembly member (13) being cylindrical in shape, extending parallel to the first direction (z) and having, prior to engagement, a given outside diameter, the ratios between the width of the channels (14, 34), measured in the second direction (x), and said outside diameter being comprised between 100 and 70%.

2. Exchanger according to Claim 1, **characterized in that** it comprises several assembly members (13) arranged along the adjacent edges (10, 30).

3. Exchanger according to one of the preceding claims, **characterized in that** the ratio between the cross section of the assembly member (13) and the cross section of the channel (14) of the first corrugated fin (1) and/or the ratio between the cross section of the assembly member (13) and the cross section of the channel (34) of the second corrugated fin (3) is less than or equal to 50%, preferably comprised between 15 and 35%, said cross sections being measured in a plane perpendicular to the first direction (z).

4. Exchanger according to one of the preceding claims, **characterized in that** the ratios between the widths of the channels (14, 34), measured in the second direction (x), and said outside diameter of the assembly member (13) are comprised between 95 and 85%.

5. Exchanger according to one of the preceding claims, **characterized in that** the outside diameter of the assembly member (13) is comprised between 0.5 and 2 mm, preferably comprised between 1 and 1.3 mm.

6. Exchanger according to one of the preceding claims, **characterized in that** the assembly member (13) comprises a first portion forcibly engaged in at least part of a channel (14) and a second portion forcibly engaged in at least part of a channel (34) of the second corrugated fin (3), said first and second portions having lengths, measured parallel to the first direction (z), greater than or equal to 5 mm, preferably between 30 and 50 mm, more preferably still, approximately equal to 40 mm.

7. Exchanger according to one of the preceding claims, **characterized in that** the assembly member (13) comprises a holed or slotted peripheral wall.

8. Exchanger according to one of the preceding claims, **characterized in that** the first and second corrugated fins (1, 3) are formed from a first material and the assembly member (13) is formed from a second material, the second material having a melting point higher than or equal to the melting point of the first material.

9. Exchanger according to one of the preceding claims, **characterized in that** the first and second corrugated fins (1, 3) each comprise a succession of corrugation legs (123) connected by corrugation vertices (121), the assembly member (13) being forcibly engaged, on the one hand, between at least portions of two successive corrugation legs of the first corrugated fin and, on the other hand, between at least portions of two successive corrugation legs of the second corrugated fin.

10. Exchanger according to Claim 9, **characterized in that** each channel (14, 34) is defined between a plate (4), two successive corrugation legs (123) of the first or of the second corrugated fin (1, 3) and a corrugation vertex (121) connecting said two corrugation legs.

11. Heat exchanger according to one of the preceding claims, **characterized in that** the first and second corrugated fins (1, 3) are chosen from plain-fin, perforated-fin, serrated, wavy-fin or herringbone-fin corrugations.

12. Air separation installation separating air by distillation, **characterized in that** it comprises at least one heat exchanger according to one of the preceding claims, and **in that** the installation comprises feed means for distributing liquid oxygen by way of refrigerant fluid, and gaseous nitrogen by way of thermogenic fluid, into passages of the exchanger.
